# EUROPÄISCHE PATENTSCHRIFT

(11) **EP 0 662 372 B1**
(45) Veröffentlichungstag und Bekanntmachung des Hinweises auf die Patenterteilung: **04.03.1998**
(21) Anmeldenummer: 94116975.7
(22) Anmeldetag: 27.10.1994
(51) Int. Cl.: B25G 1/10

(54) **Griff für Handwerkzeuge**
Grip for hand tool
Poignée pour outil à main

(30) Priorität: 21.12.1993 DE 4343650
(43) Veröffentlichungstag der Anmeldung: 12.07.1995
(73) Patentinhaber: HAZET-WERK HERMANN ZERVER GmbH & Co. KG, D-42857 Remscheid (DE)
(72) Erfinder: Fierus, Gerd und Udo, D-51381 Leverkusen (DE)
(74) Vertreter: Stenger, Watzke & Ring Patentanwälte

(56) Entgegenhaltungen:
- EP-A- 0 208 942
- EP-A- 0 593 906
- WO-A-91/12932
- DE-U- 8 801 998
- DE-U- 8 915 217
- DE-U- 9 202 275
- DE-U- 9 204 668
- GB-A- 2 206 306
- US-A- 2 871 899
- US-A- 3 302 673
- US-A- 4 858 504

## Beschreibung

Die Erfindung betrifft einen Griff für Handwerkzeuge, insbesondere Schraubendreher, zur unverdrehbaren Aufnahme des hinteren Endes des am vorderen Ende mit einem Funktionsteil, insbesondere einer Schraubendreherklinge, versehenen Schaftes in einem Hauptteil, wobei ein Griffteil auf den hinteren Bereich des Hauptteiles unverdrehbar aufsteckbar ist.

Handgriffe der voranstehend beschriebenen Art sind in vielen Ausführungen bekannt. Sie werden vorzugsweise aus Kunststoff hergestellt und nehmen das hintere Ende des Schaftes entweder fest oder auswechselbar auf. Außerdem ist es bekannt, den hinteren Teil des Griffes als durch eine Kappe verschließbaren Aufnahmebehälter für auswechselbar am vorderen Ende des Schaftes anzuordnende Funktionsteile auszubilden.

So ist aus der WO-A-91/12932 ein austauschbarer Werkzeughandgriff bekannt, der einen mit einem Funktionselement versehenen Schaft und ein Griffteil umfaßt, welches mit dem dem Funktionselement abgewandten Ende des Schaftes über Verriegelungselemente auswechselbar verbunden ist. Aus der US-A-2 871 899 ist es weiterhin bekannt, einen einen Schaft aufnehmenden Grundkörper mit einer Ummantelung zu versehen, die im Gegensatz zu dem Grundkörper aus einem elastischen Material gefertigt ist, um durch die dadurch bedingte größere Reibwirkung eine erhöhte Drehmomenteinleitung zu erzielen. Ein gattungsgemäßer Griff für Handwerkzeuge ist aus der GB-A-2 206 306 bekannt, bei dem ein mit einem Funktionselement versehbarer Schaft stoffschlüssig und auf diese Weise unverdrehbar in einen als Hauptteil dienenden Griffkörper eingegossen ist, wobei dieser Griffkörper an seinem dem Schaft abgewandten Ende einen Mehrkantabschnitt aufweist, auf den ein spezieller, weit ausladender Handgriff zum Verstärken der Drehmomenteinleitung bei ausreichend vorhandenem Raumbedarf aufsteckbar ist.

Der Erfindung liegt die **Aufgabe** zugrunde, einen eingangs beschriebenen Griff für Handwerkzeuge derart weiterzubilden, daß er mit hoher Qualität aus unterschiedlichen, dem jeweiligen Einsatzzweck angepaßten Werkstoffen preisgünstig hergestellt werden kann.

Die **Lösung** dieser Aufgabe ist erfindungsgemäß gekennzeichnet durch in nutenartige Aussparungen des Hauptteiles und/oder des Griffteiles einsetzbare Haptikelemente.

Durch die Aufteilung des Handgriffes in Hauptteil und Griffteil und die Verwendung von separaten Haptikelementen ergibt sich einerseits der Vorteil einer preisgünstigen und qualitativ hochwertigen Herstellung, da die Einzelteile ein geringes Volumen haben und deshalb mit optimaler Oberflächenqualität bei gleichzeitig verkürzten Herstellungszyklen - vorzugsweise im Spritzgießverfahren - aus unterschiedlichen Materialien hergestellt werden können, wobei jedes Teil unabhängig von den anderen Teilen aus einem seinem speziellen Zweck entsprechenden Material besteht, beispielsweise hartem Material für den Hauptteil, weichem Material für den Griffteil und elastischem und griffsympatischem sowie rutschfestem Material für die Haptikteile. Andererseits ermöglichen die separat gefertigten Haptikelemente und ggf. unterschiedlich gestalteten Griffteile eine einfache Anpassung der von der Hand des Benutzers erfaßten Form und Größe des Griffes, um in jedem Fall einen optimalen Kraftschluß zwischen Hand und Griff zu erzielen und die Handhabung zu verbessern. Weiterhin ergibt sich auch ein problemloses Recycling der aus unterschiedlichem Material bestehenden Einzelteile. Schließlich lassen sich durch die erfindungsgemäße Aufteilung des Handgriffes bei geringer Lagerhaltung, beispielsweise durch Verwendung identischer Hauptteile aber unterschiedlicher Griffteile und/oder Haptikelemente unterschiedlicher Handgriffe entweder für Handwerkzeuge mit unterschiedlichen Funktionsteilen oder für verschiedene Kunden herstellen.

Von besonderem Vorteil ist es, wenn der Schaft auswechselbar ist, so daß ein defektes oder verschlissenes Funktionsteil kostengünstig ausgetauscht werden kann.

Gemäß einem weiteren Merkmal der Erfindung kann zwischen Hauptteil und Griffteil ein Codierring angeordnet sein. Dieser Codierring dient der insbesondere farblichen Kennzeichnung unterschiedlicher Funktionsteile, zum Beispiel unterschiedlicher Schraubendreherspitzen für Schlitz-, Kreuzschlitz-, Inbus- oder Torxschrauben.

Eine weitere Codierung des erfindungsgemäßen Handgriffes läßt sich dadurch erzielen, daß erfindungsgemäß in das Ende des Grifftstückes ein Füllstück eingesetzt ist, das durch Farbe und/oder aufgebrachte Symbole auf die jeweilige Ausbildung des Funktionsteiles hinweist.

Gemäß einem weiteren Merkmal der Erfindung ist in das Ende des Griffstückes ein vorzugsweise aus vergütetem Stahl hergestelltes Schlagstück eingesetzt, das mit seiner innenliegenden Stirnfläche am Ende des Schaftes anliegt. Hierdurch wird eine Schlagbeanspruchung des Handwerkzeuges unmittelbar auf das Ende des Griffes ungedämpft und ohne Gefahr von Beschädigungen auf den Schaft und damit das Funktionsteil übertragen. Wenn das Schlagstück gemäß einer Weiterbildung der Erfindung mit Schlüsselflächen versehen und mit dem Ende des Schaftes verschraubt ist, kann hierdurch zusätzlich eine axiale Lagersicherung des beispielsweise durch radial abstehende Rippen gegen Verdrehen gesicherten Schaftes erzielt werden.

Bei einer bevorzugten Ausführungsform der Erfindung sind die Haptikelemente mit seitlich abstehenden, in hinterschnittene Längsnuten im Hauptteil und/oder Griffteil eingreifenden Führungsleisten versehen. Auf diese Weise lassen sich die Haptikelemente problemlos und sicher beim Zusammenfügen des Handgriffes anbringen.

Bei einer bevorzugten Weiterbildung des erfindungsgemäßen Handgriffes sind der Hauptteil und der Griffteil über eine zapfenartige Verlängerung an einem der Teile und eine entsprechende axiale Aufnahmeöffnung am jeweils anderen Teil miteinander verbunden. Durch diese Ausgestaltung wird eine einfach herzustellende und durch große Kontaktflächen einen sicheren Halt gewährleistende Verbindung zwischen Hauptteil und Griffteil geschaffen. Um ein unerwünschtes Verdrehen des Griffteiles relativ zum Hauptteil zu verhindern, sind die zapfenartige Verbindung und die axiale Aufnahmeöffnung mit einem von der Kreisform abweichenden, vorzugsweise polygonalen Querschnitt ausgebildet.

Auf der Zeichnung sind drei Ausführungsbeispiele eines erfindungsgemäßen Handgriffes dargestellt, und zwar zeigen:
- Fig. 1: eine perspektivische Darstellung in der Art eines Sprengbildes einer ersten Ausführungsform,
- Fig. 2: eine Seitenansicht des in Fig. 1 gezeichneten Handgriffes,
- Fig. 3: eine Stirnansicht des Handgriffes ohne Schaft,
- Fig. 4: eine rückwärtige Ansicht des Handgriffes,
- Fig. 5: einen Längsschnitt durch den Handgriff nach Fig. 2, wobei jedoch in der unteren Hälfte der Hauptteil ungeschnitten gezeichnet ist,
- Fig. 6: eine stirnseitige Ansicht des in Fig. 5 gezeigten Griffteiles mit eingesetzten Haptikelementen,
- Fig. 7: eine rückwärtige Ansicht des Hauptteiles nach Fig. 5;
- Fig. 8: einen der Fig. 5 entsprechenden Schnitt durch eine zweite Ausführungsform und
- Fig. 9: einen weiteren, der Darstellung in den Fig. 5 und 8 entsprechenden Schnitt einer dritten Ausführungsform.

Wie besonders deutlich aus Fig. 1 hervorgeht, besteht der Handgriff aus einem Hauptteil 1, der beim Ausführungsbeispiel mit einer zapfenartigen Verlängerung 1a versehen ist und der der Aufnahme des hinteren Endes eines Schaftes 2 dient, der an seinem vorderen, auf der Zeichnung nicht dargestellten Ende mit einem Funktionsteil versehen ist, beispielsweise einer Schraubendreherklinge. Um den Schaft 2 unverdrehbar im Hauptteil 1 zu halten, ist der Schaft 2 mit radial abstehenden Rippen 2a versehen, die in entsprechende Längsnuten 1b im Hauptteil 1 eingreifen.

Auf die zapfenartige Verlängerung 1a des Hauptteiles 1 ist ein Griffteil 3 mit einer der zapfenartigen Verlängerung 1a entsprechenden Aufnahmeöffnung 3a aufgesetzt. Der in seiner Grundform etwa dreieckige Querschnitt der zapfenartigen Verlängerung 1a sowie der entsprechenden Aufnahmeöffnung 3a ist in den Fig. 6 und 7 zu erkennen. Der Griffteil 3 wird somit unverdrehbar auf dem Hauptteil 1 gehalten.

Sowohl im Hauptteil 1 als auch im Griffteil 3 sind nutenartige, in Längsrichtung des Handgriffes verlaufende Aussparungen 1c bzw. 3c ausgebildet, in die vor dem Zusammensetzen von Hauptteil und Griffteil Haptikelemente 4 eingesetzt werden, die mit seitlich abstehenden, in die hinterschnittenen Aussparungen 2c bzw. 3c eingreifenden Führungsleisten 4a versehen sind. Diese Führungsleisten 4a sind am deutlichsten in Fig. 1 zu erkennen. Die Haptikelemente 4 bestehen aus besonders rutschfestem und griffsympatischem Material und werden hinsichtlich Form, Größe und Oberflächenbeschaffenheit dem jeweiligen Verwendungszweck des Handgriffes angepaßt.

Bei dem in den Fig. 1 bis 7 dargestellten ersten Ausführungsbeispiel ist im hinteren Teil des Griffteiles 3 eine zentrale Ausnehmung 3b ausgebildet, in die ein Schlagstück 5, vorzugsweise aus gehärtetem Stahl, eingesetzt ist. Dieses Schlagstück 5 ist beim Ausführungsbeispiel mit einem Innengewinde versehen, das auf einen am hinteren Ende des Schaftes 2 ausgebildeten Gewindezapfen 2b aufgeschraubt wird, so daß der Schaft 2 nicht nur mittels seiner radial abstehenden Rippen 2a unverdrehbar im Hauptteil 1 gehalten wird, sondern durch seine Verschraubung mit dem Schlagstück 5 zugleich in seiner axialen Lage im Handgriff gesichert wird. Hierbei übernimmt das Schlagstück 5 weiterhin eine Lagesicherung des Griffteiles 3 auf dem Hauptteil 1. Um ein Festziehen des Schlagstückes 5 auf dem Gewindezapfen 2b des Schaftes 2 zu ermöglichen, ist das Schlagstück 5 beim Ausführungsbeispiel mit zwei Anbohrungen 5a für ein entsprechend ausgeführtes Werkzeug versehen (siehe Fig. 4).

Das zweite Ausführungsbeispiel nach Fig. 8 entspricht in seiner wesentlichen Gestaltung dem ersten Ausführungsbeispiel. Es unterscheidet sich von diesem dadurch, daß das Schlagstück 5 lediglich in die Ausnehmung 3b des Griffteiles 3 eingesetzt ist. Das Schlagstück 5 berührt zwar mit seiner innenliegenden Stirnfläche das hintere Ende des Schaftes 2, ist mit diesem jedoch nicht verschraubt.

Das dritte Ausführungsbeispiel nach Fig. 9 zeigt schließlich eine für Arbeiten an elektrischen Anlagen bestimmte Ausführung, bei der der Schaft 2 mit Ausnahme des Funktionsteiles von einer Isolierhülle 6 umgeben ist, die bis in die vordere Stirnfläche des Hauptteiles 1 hineinragt. Bei dieser Ausführungsform endet der Schaft 2 isoliert innerhalb des Griffteiles 3. In das hintere Ende dieses Griffteiles 3 ist bei dieser Ausführungsform ein Füllstück 7 in die Ausnehmung 3b eingesetzt, das einen farbigen Codierring 8 trägt. Dieser Codierring 8 kann auf den jeweiligen Einsatzzweck des Handgriffes und/oder auf die jeweilige Ausbildung des Funktionsteiles des Schaftes 2 hinweisen. Außerdem ist es möglich, das Füllstück 7 mit Symbolen zu versehen, die beispielsweise auf die Ausgestaltung des Funktionsteiles hinweisen.

Eine weitere Möglichkeit zu einer Codierung des Handgriffes zeigen die Fig. 1,5 und 8. Wie insbesondere aus Fig. 1 hervorgeht, kann bei diesen beiden ersten Ausführungsbeispielen zwischen Hauptteil 1 und Griffteil 3 ein farbiger Codierring 9 eingesetzt werden, der durch seine Farbgestaltung auf die Ausgestaltung des Funktionsteiles und/oder auf den Einsatzzweck des jeweiligen Handgriffes hinweist. Dieser Codierring 9 ist im Querschnitt auch in den Fig. 5 und 8 zu erkennen.

### Bezugszeichenliste

- 1: Hauptteil
- 1a: zapfenartige Verlängerung
- 1b: Längsnut
- 1c: Aussparung
- 2: Schaft
- 2a: Rippe
- 2b: Gewindezapfen
- 3: Griffteil
- 3a: Aufnahmeöffnung
- 3b: Ausnehmung
- 3c: Aussparung
- 4: Haptikelement
- 4a: Führungsleiste
- 5: Schlagstück
- 5a: Anbohrung
- 6: Isolierhülle
- 7: Füllstück
- 8: Codierring
- 9: Codierring

## Patentansprüche

1. Griff für Handwerkzeuge, insbesondere Schraubendreher, zur unverdrehbaren Aufnahme des hinteren Endes des am vorderen Ende mit einem Funktionsteil, insbesondere einer Schraubendreherklinge, versehenen Schaftes (2) in einem Hauptteil (1), wobei ein Griffteil (3) auf den hinteren Bereich des Hauptteiles (1) unverdrehbar aufsteckbar ist,
**gekennzeichnet durch**
in nutenartige Aussparungen (1c, 3c) des Hauptteiles (1) und/oder des Griffteiles (3) einsetzbare Haptikelemente (4).

2. Handgriff nach Anspruch 1, dadurch gekennzeichnet, daß der Schaft (2) auswechselbar ist.

3. Handgriff nach einem der Ansprüche 1 oder 2, dadurch gekennzeichnet, daß zwischen Hauptteil (1) und Griffteil (3) ein Codierring (9) angeordnet ist.

4. Handgriff nach einem der Ansprüche 1 bis 3, dadurch gekennzeichnet, daß in das Ende des Griffteiles (3) ein Füllstück (7) und/oder ein Codierring (8) eingesetzt ist.

5. Handgriff nach mindestens einem der Ansprüche 1 bis 4, dadurch gekennzeichnet, daß in das Ende des Griffteiles (3) ein vorzugsweise aus vergütetem Stahl hergestelltes Schlagstück (5) eingesetzt ist, das mit seiner innenliegenden Stirnfläche am Ende des Schaftes (2) anliegt.

6. Handgriff nach Anspruch 5, dadurch gekennzeichnet, daß das Schlagstück (5) mit Schlüsselflächen (5a) versehen und mit dem Ende des Schaftes (2) verschraubt ist.

7. Handgriff nach mindestens einem der Ansprüche 1 bis 6, dadurch gekennzeichnet, daß die Haptikelemente (4) mit seitlich abstehenden, in Hinterschneidungen der Aussparungen (1c, 3c) im Hauptteil (1) und/oder Griffteil (3) eingreifenden Führungsleisten (4a) versehen sind.

8. Handgriff nach mindestens einem der Ansprüche 1 bis 7, dadurch gekennzeichnet, daß der Hauptteil (1) und der Griffteil (3) über eine zapfenartige Verlängerung (1a) an einem der Teile und eine entsprechende axiale Aufnahmeöffnung (3a) am jeweils anderen Teil miteinander verbunden sind.

9. Handgriff nach Anspruch 8, dadurch gekennzeichnet, daß die zapfenartige Verlängerung (1a) und die axiale Aufnahmeöffnung (3a) mit einem von der Kreisform abweichenden, vorzugsweise polygonalen Querschnitt ausgebildet sind.

## Claims

1. Grip for hand tools, in particular screwdrivers, for accommodating, in a non-rotatable manner, the rear end of the shank (2), which is provided at the front end with a functional part, in particular a screwdriver point, in a main part (1), it being possible for a grip part (3) to be attached, in a non-rotatable manner, to the rear region of the main part (1), characterized by tactile elements (4) which can be inserted into groove-like recesses (1c, 3c) in the main part (1) and/or the grip part (3).

2. Hand grip according to Claim 1, characterized in that the shank (2) is exchangeable.

3. Hand grip according to one of Claims 1 or 2, characterized in that a coding ring (9) is arranged between main part (1) and grip part (3).

4. Hand grip according to one of Claims 1 to 3, characterized in that a filler piece (7) and/or a coding ring (8) is inserted into the end of the grip part (3).

5. Hand grip according to at least one of Claims 1 to 4, characterized in that an impact piece (5), which is preferably made of heat-treated steel and the inner end face of which bears against the end of the shank (2), is inserted into the end of the grip part (3).

6. Hand grip according to Claim 5, characterized in that the impact piece (5) is provided with key surfaces (5a) and is screwed to the end of the shank (2).

7. Hand grip according to at least one of Claims 1 to 6, characterized in that the tactile elements (4) are provided with laterally protruding guide strips (4a) which engage in undercuts of the recesses (1c, 3c) in the main part (1) and/or the grip part (3).

8. Hand grip according to at least one of Claims 1 to 7, characterized in that the main part (1) and the grip part (3) are connected to one another by means of a peg-like extension (1a) on one of the parts and a corresponding axial receiving opening (3a) on the respectively other part.

9. Hand grip according to Claim 8, characterized in that the peg-like extension (1a) and the axial receiving opening (3a) are formed with a non-circular, preferably polygonal, cross-section.

## Revendications

1. Poignée destinée à un outil à main, notamment à un tournevis, pour que l'extrémité arrière de la tige (2) munie à son extrémité avant d'une partie fonctionnelle, notamment d'une lame de tournevis, soit logée sans pouvoir tourner dans une partie principale (1), une partie formant poignée (3) pouvant être montée sans pouvoir tourner sur la zone arrière de la partie principale (1) caractérisée par des éléments ergonomiques (4) pouvant être placés dans des évidements (1c, 3c) en forme de rainures de la partie principale (1) et/ou de la partie formant poignée (3).

2. Poignée selon la revendication 1, caractérisée en ce que la tige (2) est amovible.

3. Poignée selon l'une des revendications 1 ou 2, caractérisée en ce qu'une bague de codage (9) est agencée entre la partie principale (1) et la partie formant poignée (3).

4. Poignée selon l'une des revendications 1 à 3, caractérisée en ce qu'une pièce de remplissage (7) et/ou une bague de codage (8) est placée dans l'extrémité de la partie formant poignée (3).

5. Poignée selon au moins l'une des revendications 1 à 4, caractérisée en ce qu'une pièce de frappe (5), qui est fabriquée de préférence en un acier de traitement et qui touche avec sa surface frontale se trouvant à l'intérieur l'extrémité de la tige (2), est placée dans l'extrémité de la partie formant poignée (3).

6. Poignée selon la revendication 5, caractérisée en ce que la pièce de frappe (5) est munie de surfaces de clé (5a) et est vissée sur l'extrémité de la tige (2).

7. Poignée selon au moins l'une des revendications 1 à 6, caractérisée en ce que les éléments ergonomiques (4) sont munis de baguettes de guidage (4a) espacées latéralement et s'emboîtant dans des contre-dépouilles des évidements (1c, 3c) dans la partie principale (1) et/ou dans la partie formant poignée (3).

8. Poignée selon au moins l'une des revendications 1 à 7, caractérisée en ce que la partie principale (1) et la partie formant poignée (3) sont assemblées l'une à l'autre par l'intermédiaire d'un prolongement (1a) de type pivot sur une des parties et par un trou de logement (3a) axial correspondant sur l'autre partie.

9. Poignée selon la revendication 8, caractérisée en ce que le prolongement (1a) de type pivot et le trou de logement (3a) axial sont construits avec une section non circulaire et de préférence polygonale.
